# EUROPÄISCHE PATENTSCHRIFT

(11) **EP 0 403 951 B1**
(45) Veröffentlichungstag und Bekanntmachung des Hinweises auf die Patenterteilung: **12.05.1993**
(21) Anmeldenummer: 90111187.2
(22) Anmeldetag: 13.06.1990
(51) Int. Cl.: B01F 7/30, B01F 7/24

(54) **Mischer**
Mixer
Mélangeur

(30) Priorität: 23.06.1989 DE 3920589; 06.09.1989 DE 3929502
(43) Veröffentlichungstag der Anmeldung: 27.12.1990
(73) Patentinhaber: Krauss-Maffei Aktiengesellschaft, 80997 München (DE)
(72) Erfinder: Titus, Hans-Joachim, Dipl.-Ing., A-6330 Kufstein (AT)
(74) Vertreter: Raeck, Wilfrid, Dipl.-Ing.

(56) Entgegenhaltungen:
- EP-A- 0 111 067
- EP-A- 0 197 182
- DE-A- 2 452 005
- DE-A- 2 627 259

## Beschreibung

Die Erfindung betrifft einen Kegelschneckenmischer mit einem nach oben konisch erweiterten Mischbehälter, einer Produktauslaßöffnung im unteren Bereich des Mischbehälters, einer mit dem unteren Ende des Mischbehälters verbundenen Anschlußeinheit, einem in der Anschlußeinheit gelagerten Drehkopf, in dem die am unteren Ende drehbar angetriebene Welle einer in den Mischbehälter zu dessen senkrechter Mittelachse geneigt hineinragenden und Mischflügel tragenden Mischschnecke gelagert ist, und mit einem in der Anschlußeinheit gelagerten und um die senkrechte Mittelachse des Mischbehälters drehbar angetriebenen Führungsglied für eine Umlaufbewegung der Mischschnecke entlang der Behälterwandung.

Bei einem aus der DE-A-24 52 005 bekannten Mischer der vorbezeichneten Art enthält der senkrecht aufgestellte, kegelförmige Mischbehälter an seinem verjüngten Ende eine durch einen kugelförmigen Drehkopf hindurchgeführte Schneckenwelle. Das aus Gelenkpfannen bestehende Lagergehäuse für den Drehkopf ist in einer Anschlußeinheit am Boden des Mischbehälters mit Hilfe von Aufnahmeteilen und darin untergebrachten Stopfbüchspackungen gehalten. Da das Lagergehäuse den Mischbehälter nach unten abschließt, besteht die Gefahr, daß der Lagerabrieb der Schnekkenwelle und der Gelenkpfannen das im Mischbehälter befindliche Produkt verunreinigt. Die ein intensives Mischen des Produktes begünstigende Kegelform des Behälters bedingt unter Berücksichtigung der zu verarbeitenden Chargen häufig große Bauhöhen, die mit der hinzukommenden Höhe einer notwendigen Installations- und Arbeitsplattform über dem Gebäudeboden sich nur in dafür zusätzlich erstellten Sondergebäuden unterbringen lassen.

Der Erfindung liegt die Aufgabe zugrunde, einen Mischer der eingangs bezeichneten Gattung dahingehend zu verbessern und auszugestalten, daß die für seinen bestimmungsgemäßen Betrieb und für seine Unterbringung erforderliche Bau- bzw. Raumhöhe reduziert wird und seine Herstellung und Installation vereinfacht werden.

Zur Lösung dieser Aufgabe zeichnet sich der Mischer nach der Erfindung durch folgende Merkmale aus:
- die Anschlußeinheit besteht aus einem die Wandung des Mischbehälters fortsetzenden oberen konischen Abschnitt, der die Produktauslaßöffnung und Armaturenanschlüsse enthält, sowie aus einem unteren zylindrischen Abschnitt;
- das Führungsglied besteht aus einem außenverzahnten waagerechten Tragkranz, der in einem an der Unterseite des zylindrischen Abschnittes befestigten Getriebegehäuse geführt und gelagert ist und durch den sich die Schneckenwelle mit einem sie umgebenden Lagergehäuse hindurcherstreckt;
- der auf dem Tragkranz befestigte und an einer zylindrischen Außenwand mittels einer Gleitringdichtung gegenüber dem zylindrischen Abschnitt der Anschlußeinheit abgedichtete Drehkopf bildet mit seiner Oberseite die untere Begrenzung des Mischbehälters und enthält ein zu dessen senkrechter Mittelachse geneigtes Durchführungsgehäuse, in dem die Schneckenwelle mit sie umgebenden Lagern und Abdichtungen aufgenommen ist.

Bei dieser Ausführungsform wird die Bauhöhe des Mischers dadurch verringert, daß man auf das geringe Füllvolumen des nahzu spitz zulaufenden unteren Endbereiches des kegelförmigen Behälters verzichtet und die Lagerung und Abdichtung der Schneckenwelle in diesen unteren Behälterbereich hineinverlegt. Durch die bauliche Konzeption der vom Behälter unabhängig herstellbaren und dessen unteres Ende fortsetzenden Anschlußeinheit, die den Drehkopf einschließlich der darin gelagerten Schneckenwelle aufnimmt, entsteht ein unterer Behälterflansch mit einem beispielsweise gegenüber seinem bisherigen Wert um etwa das Doppelte vergrößerten Durchmesser, wobei der dadurch erreichten beträchtlichen Höheneinsparung lediglich ein vernachlässigbarer Volumenverlust im Mischbehälter von ca. 15 % gegenübersteht.

Die zwischen dem nach unten verkürzten Mischbehälter und dem unteren Getriebegehäuse eingebaute Anschlußeinheit ist vorteilhaft, weil sie unabhängig von einem großen Mischbehälter vorgefertigt und zusammen mit der Mischschnecke und deren Antrieb vormontiert werden kann. Die Anschlußeinheit kann aus einer Schweiß- oder Gußkonstruktion bestehen und aufgrund ihrer begrenzten Abmessungen auf Maschinen normaler Größe exakt bearbeitet werden, so daß die Innenwand des zylindrischen Abschnittes auf einer Drehmaschine eine Passung erhält, die der Qualität der Gleitringdichtung am Umfang des Drehkopfes angepaßt ist. Darüberhinaus bietet die Anschlußeinheit den Vorteil, daß an ihrem oberen konischen Abschnitt außer dem Produktauslaß auch alle weiteren Öffnungen und Flansche für Armaturen aller Art angebracht werden können, die sich bisher im Mantel des Mischbehälters befanden und dort aufgrund der durch Schweißnähte und andere Bearbeitungen entstehenden Verformungen nachträglich kostspielige Richtarbeiten erforderten. Ein wichtiger Aspekt der neuen Bauform besteht auch darin, daß der die Schnekkenwelle lagernde und zum Mischbehälter hin abdichtende Drehkopf auf der Oberseite des im Getriebegehäuse gelagerten und abgestützten Tragkranzes befestigt ist, so daß am Umfand des Drehkopfes keine Lagerkräfte aufgenommen werden müssen und somit durch Gleitringdichtungen eine sorgfältige Abdichtung gegenüber dem zylindrischen Abschnitt der Anschlußeinheit zur Verfügung steht.

In Ausgestaltung des erfindungsgemäßen Mischers kann der Drehkopf eine nach oben gewölbte Oberseite aufweisen, an die das untere Ende des oder der Schneckenflügel angepaßt ist. Aufgrund dieser Wölbung werden von der Mischschnecke nicht erfaßbare Toträume vermieden und wird bei Entleerung des Mischbehälters ein restloser Produktaustrag erzielt.

Da der Drehkopf mit seiner beispielsweise kugelflächigen Oberseite weit in den vom konischen Abschnitt der Anschlußeinheit umfaßten, erweiterten Mischerraum hineinverlegt ist, besitzt diese Oberseite eine relativ große Fläche, deren Radius z.B. dem Durchmesser der Mischschnecke entspricht. Aufgrund der Großflächigkeit ist es möglich, daß der Drehkopf an seiner gewölbten Oberseite durch eine Doppelmantel-Ausführung oder dort angebrachte Heizkanäle beheizbar ist. Durch Beheizungsmöglichkeit werden Kondensatbildung und das Anbacken des Produktes vermieden. Aufgrund der vom Mischbehälter entfernt angeordneten Lagerung der Schneckenwelle und des Drehkopfes sind eine einwandfreie Abdichtung des Mischbehälters und die sterile Behandlung des Produktes im Dauerbetrieb gewährleistet. Durch Vermeidung von Lagerstellen innerhalb des mit dem Produkt in Verbindung stehenden Mischraumes bleibt das Endprodukt ohne Verunreinigungen.

Zweckmäßigerweise bilden der Drehkopf und das geneigte Durchführungsgehäuse eine in sich versteifte bauliche Einheit, die mit der Oberseite des Tragkranzes lösbar verbunden ist. Die Schneckenwelle kann in einem unteren Bereich des Durchführungsgehäuses sowie in dem an dessen Unterseite befestigten Lagergehäuse gelagert und in einem oberen, dem Mischbehälter zugewandten Bereich abgedichtet sein.

Gemäß einem weiteren Vorschlag können ein oberer Abschnitt des Getriebegehäuses sowie der an den Mischbehälter (10) angeflanschte zylindrische Abschnitt der Anschlußeinheit mit Paßbohrungen ausgeführt sein, die der zylindrischen Außenwand des auf dem Tragkranz befestigten Drehkopfes mit dem Abstand der dazwischen angeordneten Gleitringdichtung gegenüberliegen. Weiterhin kann der obere konische Abschnitt der Anschlußeinheit mit einem oberen Flansch als Fortsetzung an den Unterflansch des Mischbehälters angeschlossen sein und außer dem seitlichen Produktauslaß sämtliche Flansche für Armaturen, Schaugläser, Inspektionsöffnungen und dergleichen enthalten.

Der erfindungsgemäße Mischer ist auch dadurch weitergebildet, daß der Motor und das Untersetzungsgetriebe des Schneckenantriebes über einen Kegelradsatz mit der Schneckenwelle gekuppelt und an der Unterseite einer Bodenplatte angeordnet sind, die als Teil einer das angetriebene Ende der Mischschnecke kapselnden Abdeckung am Getriebegehäuse lösbar befestigt ist. Als vereinfachende Variante dazu kann der Schneckenantrieb an einem unteren Flansch des Lagergehäuses befestigt sein.

Zweckmäßigerweise sind die Höhe der abnehmbaren Anschlußeinheit und damit der Durchmesser der unteren Behälteröffnung dahingehend bemessen, daß durch Verschwenkung um einen Anschlußpunkt ihres Oberflansches mit der Schnecke innerhalb des Mischbehälters ein großer Neigungswinkel erreichbar ist, der den Einbau oder Ausbau der Mischschnecke in bzw. aus dem auf einer Arbeitsbühne installierten Mischbehälter ermöglicht.

Ausführungsbeispiele des erfindungsgemäßen Kegelschneckenmischers sind nachfolgend in Verbindung mit den Zeichnungen beschrieben. Es zeigen, teilweise schematisch,
- Fig. 1: deinen senkrechten Schnitt durch den unteren Bereich eines Mischbehälters mit Mischschnecke, Antrieb und Produktauslaß gemäß der Erfindung,
- Fig. 2: eine vergrößerte Darstellung des Drehkopfes aus Fig. 1 und
- Fig. 3: eine Variante der Ausführungsform aus Fig. 1.

Das untere Ende des konischen Mischbehälters 10 ist mit einem Unterflansch 12 an einem Oberflansch 16 einer gesonderten Anschlußeinheit 14 befestigt. Die Anschlußeinheit 14 umfaßt einen oberen konischen Abschnitt 15 und einen unteren zylindrischen Abschnitt 18 mit unterem Flansch 20.

Der konische Abschnitt 15 dient zur Aufnahme sämtlicher Armaturen einschließlich der Produktauslaßöffnung 50, der zylindrische Abschnitt zur Aufnahme und Abdichtung des Drehkopfes 42. Da die Anschlußeinheit 14 maschinell bearbeitbar ist, hat der Behälter 10 keine Wanddurchbrüche, die insbesondere bei einer Doppelmantel- oder Halbrohrschlangen-Ausführung einer Trocknervariante aufwendig wären und die aus schweißtechnischen Gründen stets ein Einbeulen der Behälterwand zur Folge hätten. Trotz aufwendiger Richtarbeiten müßte dann der Schneckenabstand von der Behälterwand groß gehalten werden, um Berührungen zu vermeiden. Ein solch vergrößerter Abstand würde die Krustenbildung an der Behälterwand beim Trocknen begünstigen und die Trocknungsleistung erheblich reduzieren.

Der Flansch 20 der Anschlußeinheit 14 ist mit einem Getriebegehäuse 22 mittels Schrauben fest verbunden. Im Getriebegehäuse 22 ist ein als Schneckenrad ausgeführter Tragkranz 24 allseitig abgestützt und drehbar gelagert, dessen verzahnte Außenfläche mit einer Antriebsschnecke 25 in Eingriff steht. Auf der Oberseite des Tragkranzes 24 ist ein Drehkopf 26 befestigt, beispielsweise aufgeschraubt. Der Drehkopf 26 enthält ein zur Längsachse des Mischbehälters 10 um ungefähr 20° geneigtes Durchführungsgehäuse 27, in dem die Schneckenwelle 32 mit sie umgebenden Lagern 38 und Abdichtungen 40 aufgenommen ist. Auf der in den Mischbehälter 10 hineinragenden Länge der Schneckenwelle 32 ist oberhalb des Drehkopfes eine Schneckenwendel 34 befestigt. Die Mischschnecke bildet zusammen mit dem sie lagernden Drehkopf 26 und dem Tragkranz 24 eine in sich starre Baueinheit, die als Ganzes durch den Tragkranz 24 im Getriebegehäuse 22 abgestützt ist und um die senkrechte Mittelachse sowohl des Mischbehälters 10 als auch des Tragkranzes 24 Drehbewegungen ausführt, bei denen die Mischschnecke im allgemeinen parallel entlang der konischen Wand des Mischbehälters 10 geführt ist.

Die Oberseite 28 des Drehkopfes 26 bildet die untere Begrenzung des Mischbehälters 10 und ist nach oben annähernd kugelförmig gewölbt ausgeführt. Ein äußerer Randabschnitt 30 des Drehkopfes überdeckt die Gleitringdichtung 44 zwischen der zylindrischen Außenwand 42 des Drehkopfes 26 und der bearbeiteten Innenseite des zylindrischen Wandabschnittes 18 der Anschlußeinheit 14. Vom Drehkopf 26 aus werden die von der Mischschnecke stammenden Reaktions- und Lagerkräfte praktisch vollständig in den Tragkranz 24 und in das ihn stützende Getriebegehäuse 22 übertragen. Die Aufnahme dieser Kräfte wird dadurch begünstigt, daß die Schneckenwelle 32 sich zusammen mit einem sie am unteren Ende abstützenden Lagergehäuse 48 durch den Tragkranz 24 erstreckt, so daß die Lagerkräfte der Schneckenwelle nahezu gleichmäßig von oben und unten in den Tragkranz eingeleitet werden.

Man erkennt, daß die den Boden des Behälters bildende Oberseite 28 des Drehkopfes zwar eine verhältnismäßig große Fläche aufweist, andererseits jedoch Mischtoträume durch die sich anschmiegende Form der Unterseite der Schneckenflügel vermieden sind. Aus der Großflächigkeit der Drehkopfoberseite ergeben sich als vorteilhafte Ausgestaltungsmöglichkeiten gemäß Fig. 2 an der Unterseite angeformte Kanäle 46, die zur Beheizung des Drehkopfes dienen. Anstelle der angeformten Kanäle 46 kann zur Beheizung der Oberseite des Drehkopfes auch ein einfacher Doppelmantel oder eine Ausführung mit angelöteten oder eingeschweißten Heizschlangen vorgesehen sein.

An der Unterseite des die Schneckenwelle 32 aufnehmenden Durchführungsgehäuses 27 des Drehkopfes 26 ist das Lagergehäuse 48 befestigt, das den unteren Abschnitt der Schneckenwelle 32 und ein Lager kapselt, welches mit Abstand von dem im Durchführungsgehäuse 27 abgestützten Lager 38 angeordnet ist. Auf das untere Ende der Schneckenwelle 32 ist gemäß Fig. 1 als Anschluß für den Drehantrieb ein Kegelzahnrad 66 aufgekeilt. Die gezeigte Bauform für die Abstützung des unteren Endes der Schneckenwelle und für den Anschluß des Drehantriebes ist nicht zwingend; auch andere Antriebsanordnungen sind denkbar, um die Gesamtbauhöhe des Mischers bei Erhalt seines Fassungsvermögens kleinzuhalten.

Bei der in Fig. 1 gezeigten Ausführungsform ist am Getriebegehäuse 22 eine vorzugsweise zylindrische Abdeckung 70 befestigt, die das Lagerende der Schneckenwelle und das Zahnradgetriebe kapselt. Anstelle einer geschlossenen Abdeckung kann auch eine korbförmige Abstützung für die den Schneckenantrieb tragende Bodenplatte 68 vorgesehen sein, um das Zahnradgetriebe 64, 66 als Gefahrenstelle abzudecken. Vom Untersetzungsgetriebe 60 geht eine Abtriebswelle 62 aus, die in der Verlängerung der Mittelachse X des Mischbehälters 10 angeordnet ist und mit einem Kegelzahnrad 64 abgedichtet durch die Bodenplatte 68 hindurchragt.

Bei der über den Tragkranz 24 und den darauf befestigten Drehkopf 26 eingeleiteten Kreisbewegung der Mischschnecke wird diese mit engem Abstand entlang der Innenwand des Mischbehälters 10 herumgeführt, wobei diese Kreisbewegung entweder reversierend oder kontinuierlich nur in einer Drehrichtung erfolgen kann. Bevor die Kreisbewegung einsetzt, ist durch eine geeignete Schaltung dafür gesorgt, daß zuvor der Antriebsmotor 36 für den Drehantrieb der Schnecke eingeschaltet ist, die das Mischgut im Mischbehälter von unten nach oben fördert.

Eine bevorzugte Drehrichtung der vom Tragkranz 24 und vom Drehkopf 26 aus eingeleiteten Kreisbewegung erfolgt derart, daß durch die vom Mischgut ausgeübte Reaktionskraft der einseitig gelagerten Mischschnecke in jedem Fall von der Wandung des Mischbehälters 10 aus einwärts, d.h. weggedrückt wird. Auf diese Weise läßt sich ein relativ geringer Abstand der Schnekkenwendel von der Behälterwandung und damit eine vollständige Durchmischung bzw. eine Homogenität des Mischguts erreichen und gleichzeitig die Gefahr vermeiden, daß das Mischgut durch Abrieb der Schneckenwendel an der Behälterwandung verunreinigt wird. Die Abdeckung 70 oder auch eine korbartige Halterung für die Bodenplatte 68 dient als Sicherheit und Schutz für das angetriebene Ende der Mischschnekke, so daß personengefährdende bewegliche Teile ständig gekapselt bleiben.

Die Gesamthöhe der abnehmbaren Anschlußeinheit 14 ist dahingehend ausgelegt, daß bei einer Schwenkung des Unterteils 14 um einen Anschlußpunkt ihres Oberflansches 16 am Unterflansch 12 des Mischbehälters 10 zusammen mit der Mischschnecke ein relativ großer Neigungswinkel erreichbar ist. Nimmt man bezüglich Fig. 1 an, daß sich der durch Lösen der Flanschverbindungsschrauben freigelegte, nicht gezeigte Anschlußpunkt rechts in Fig. 1 am Flansch 12 befindet, so kann die Anschlußeinheit mit der darin gelagerten Mischschnecke entgegen dem Uhrzeigersinn in eine Neigungsstellung von ungefähr 45° schwenken, so daß es möglich ist, die Schnecke ungeteilt zu belassen und sie nach unten aus dem auf einer Arbeitsbühne installierten Behälter herauszuziehen bzw. bei der Montage von unten in den Behälter hineinzuführen.

Entsprechend Fig. 1 befindet sich im konischen Abschnitt 15 der Anschlußeinheit 14 seitlich eine Produktauslaßöffnung, die durch einen an seinem Umfang abgedichteten Deckel 50 normalerweise verschlossen ist. Der Deckel ist mit Hilfe eines Druckmittelzylinders 52 in einer Längsführung 54 zum Öffnen und Schließen des Produktauslasses beweglich. An die Längsführung 54 ist ein nach unten abgewinkelter Auslaßkanal 56 unmittelbar angeschlossen. Am Umfang des konischen Abschnittes 15 sind außerdem eine oder mehrere Inspektionsöffnungen 58 mit Einrichtungen zur Probeentnahme oder zur Messung von Temperatur, Feuchtigkeit usw. vorgesehen.

Durch das Hochlegen des Drehkopfes 26 als Lagergehäuse für die Mischschnecke in den Bereich größerer Durchmesser des Mischbehälters 10 ergibt sich die Möglichkeit, auch die Mischschnekke mit größerem Durchmesser auszuführen. Ein größerer Schnekkendurchmesser gewährleistet eine erhöhte Mischgutumwälzung pro Zeiteinheit. Diese erhöhte Mischintensität war bei den bisherigen Konstruktionen nicht möglich, weil die Schnecke durch das Lagergehäuse hindurchgeführt werden mußte. Außerdem führt die Höherlegung des Drehkopfes zu einer vergrößerten Bodenfläche des Mischbehälters und folglich zu einer vergrößerten Oberseite 28 des Drehkopfes 26. Diese Oberflächenvergrößerung ermöglicht, selbst bei kleinen Mischertypen, die den Behälterboden bildenden Drehkopfoberseite zu beheizen und dadurch unerwünschte Kondensatbildung zu verhindern.

Die in Fig. 3 gezeigte Variante unterscheidet sich von der Ausführungsform nach Fig. 1 dadurch, daß anstelle eines durch die Abdeckung 70 gekapselten unteren Endes der Schneckenwelle 32 deren Antriebseinheit 36, 60 direkt an einem unteren Flansch 72 des Lagergehäuses 48 befestigt ist. Bei dieser Bauart bewegt sich die angeflanschte Antriebseinheit 36, 60 zusammen mit dem Tragkranz 24 und der Schneckenwelle 32 während des Mischerbetriebes um die senkrechte Behälterachse X.

## Patentansprüche

1. Kegelschneckenmischer mit einem nach oben konisch erweiterten Mischbehälter (10), einer Produktauslaßöffnung (56) im unteren Bereich des Mischerbehälters, einer mit dem unteren Ende des Mischbehälters verbundenen Anschlußeinheit (14), einem in der Anschlußeinheit gelagerten Drehkopf (26), in dem die am unteren Ende drehbar angetriebene Welle (32) einer in den Mischbehälter zu dessen senkrechter Mittelachse geneigt hineinragenden und Mischflügel tragenden Mischschnecke gelagert ist, und mit einem in der Anschlußeinheit gelagerten und um die senkrechte Mittelachse des Mischbehälters drehbar angetriebene Führungsglied für eine Umlaufbewegung der Mischschnecke entlang der Behälterwandung,
gekennzeichnet durch folgende Merkmale:
- die Anschlußeinheit (14) besteht aus einem die Wandung des Mischbehälters (10) fortsetzenden oberen konischen Abschnitt (15), der die Produktauslaßöffnung (56) und Armaturanschlüsse enthält, sowie aus einem unteren zylindrischen Abschnitt (18);
- das Führungsglied besteht aus einem außenverzahnten waagerechten Tragkranz (24), der in einem an der Unterseite des zylindrischen Abschnittes (18) befestigten Getriebegehäuse (22) geführt und gelagert ist und durch den sich die Schneckenwelle (32) mit einem sie umgebenden Lagergehäuse (48) hindurcherstreckt;
- der auf dem Tragkranz (24) befestigte und an einer zylindrischen Außenwand (42) mittels einer Gleitringdichtung (44) gegenüber dem zylindrischen Abschnitt (18) der Anschlußeinheit (14) abgedichtete Drehkopf (26) bildet mit seiner Oberseite (28) die untere Begrenzung des Mischbehälters (10) und enthält ein zu dessen senkrechter Mittelachse geneigtes Durchführungsgehäuse (27), in dem die Schneckenwelle (32) mit sie umgebenden Lagern (38) und Abdichtungen (40) aufgenommen ist.

2. Mischer nach Anspruch 1, dadurch gekennzeichnet, daß der Drehkopf (26) eine nach oben gewölbte Oberseite (28) aufweist, an die das untere Ende des oder der Schneckenflügel (34) angepaßt ist.

3. Mischer nach Anspruch 1 oder 2, dadurch gekennzeichnet, daß der Drehkopf (26) an seiner gewölbten Oberseite (28) durch eine Doppelmantel-Ausführung oder dort angebrachte Heizkanäle (46) beheizbar ist.

4. Mischer nach einem der vorhergehenden Ansprüche, dadurch gekennzeichnet, daß der Drehkopf (26) und das geneigte Durchführungsgehäuse (27) eine in sich versteifte bauliche Einheit bilden, die mit der Oberseite des Tragkranzes (24) lösbar verbunden ist.

5. Mischer nach Anspruch 4, dadurch gekennzeichnet, daß die Schneckenwelle (32) in einem unteren Bereich des Durchführungsgehäuses (27) sowie in dem an dessen Unterseite befestigten Lagergehäuse (48) gelagert und in einem oberen, dem Mischbehälter (10) zugewandten Bereich abgedichtet ist.

6. Mischer nach einem der vorhergehenden Ansprüche, dadurch gekennzeichnet, daß ein oberer Abschnitt des Getriebegehäuses (22) sowie der an den Mischbehälter (10) angeflanschte zylindrische Abschnitt (18) der Anschlußeinheit (14) mit Paßbohrungen ausgeführt sind, die der zylindrischen Außenwand (42) des auf dem Tragkranz befestigten Drehkopfes (26) mit dem Abstand der dazwischen angeordneten Gleitringdichtung (44) gegenüberliegen.

7. Mischer nach Anspruch 6, dadurch gekennzeichnet, daß der obere konische Abschnitt (15) der Anschlußeinheit (14) mit einem oberen Flansch (16) als Fortsetzung an den Unterflansch (12) des Mischbehälters (10) angeschlossen ist und außer dem seitlichen Produktauslaß (50) sämtliche Flansche für Armaturen, Schaugläser, Inspektionsöffnungen und dergleichen enthält.

8. Mischer nach einem der vorhergehenden Ansprüche, dadurch gekennzeichnet, daß der Motor (36) und das Untersetzungsgetriebe (60) des Schneckenantriebes über einen Kegelradsatz (64, 66) mit der Schneckenwelle (32) gekuppelt und an der Unterseite einer Bodenplatte (68) angeordnet sind, die als Teil einer das angetriebene Ende der Mischschnecke ( 32 ) kapselnden Abdeckung (70) abgedichtet am Getriebegehäuse (22) lösbar befestigt ist.

9. Mischer nach einem der Ansprüche 1 bis 7, dadurch gekennzeichnet, daß der Schneckenantrieb (36, 60) an einem unteren Flansch (72) des Lagergehäuses (48) befestigt ist.

10. Mischer nach einem der vorhergehenden Ansprüche, dadurch gekennzeichnet, daß die Höhe der abnehmbaren Anschlußeinheit (14) und damit der Durchmesser der unteren Behälteröffnung dahingehend bemessen sind, daß durch Verschwenkung um einen Anschlußpunkt ihres Oberflansches (16) mit der Schnecke innerhalb des Mischbehälters (10) ein großer Neigungswinkel erreichbar ist, der den Einbau oder Ausbau der Mischschnecke (32, 34) in bzw. aus dem auf einer Arbeitsbühne installierten Mischbehälter (10) ermöglicht.

## Claims

1. A conical screw mixer with a mixing container (10) flaring conically upward, with a product discharge aperture (56) in the lower region of the mixing container, with a hookup unit (14) connected to the lower end of the mixing container, with a rotary head (26) supported in the hookup unit, the shaft (32) of a mixing screw inclined with respect to the vertical center axis of the container and comprising mixing blades and entering the mixing container being supported in said rotary head and being driven in rotation at the lower end, and with a guide member for a revolving motion of the mixing screw along the container wall, said guide member being driven into rotation about the vertical center axis of the mixing container,
characterized by following features:
- the hookup unit (14) consists of an upper conical portion (15) extending the wall of the mixing container 810) and comprising the product discharge aperture (56) and fittings of process technology, and also of a lower cylindrical portion (18),
- the guide member consists of an externally toothed horizontal support collar (24) guided and supported in a gear housing (22) affixed to the lower side of the cylindrical portion (18), the screw shaft (32) together with an enclosing support-housing (48) passing through said cylindrical portion (18),
- the rotary head (26) affixed to the support collar (24)and sealed at its cylindrical outer wall (42) by means of a slide ring seal (44) relative to the cylindrical portion (18) of the hookup unit (14) forms with its upper side the bottom of the mixing container (10) and includes a guide housing (27) inclined with respect to the container's vertical center axis and receiving the shaft (32) of the mixing screw together with its surrounding bearings (38) and sealings (40).

2. Mixer defined in claim 1, characterized in that the rotary head (26) comprises an upwardly curving top side (28) to which is adapted the lower end of the screw blade(s) (34).

3. Mixer defined in either of claims 1 and 2, characterized in that the rotary head (26) can be heated at its curved top side (28) by a double casing means or by heat ducts (46) present there.

4. Mixer defined in one of the preceding claims, characterized in that the rotary head (26) and the inclined guide housing (27) form a self-strengthened constructional unit, which is detachably connected to the top side of the support collar (24).

5. Mixer defined in claim 4, characterized in that the screw shaft (32) is supported in a lower region of the guide housing (27) as well as in the support housing (48) affixed to the lower side thereof, and is sealed in an upper region facing the mixing container (10).

6. Mixer defined in one of the preceding claims, characterized in that an upper portion of the gear housing (22) and the cylindrical portion (18) of the hookup unit (14) flanged onto the mixing container (10) comprise fitted bores, which are disposed opposite to the cylindrical outer wall (42) of the rotary head (26) affixed to the support collar (24) and at the distance of the slide ring seal (44) in-between.

7. Mixer defined in claim 6, characterized in that the upper conical portion (15) of the hookup unit (14) is connected by an integral upper flange (16) to the lower flange (12) of the mixing container (10) and besides the lateral product discharge (50) also comprises all flanges for fittings, inspection apertures, viewing glasses etc.

8. Mixer defined in one of the preceding claims, characterized in that the motor (36) and the reduction gear (60) of the screw drive are coupled by a set of conical gears (64, 66) to the screw shaft (32) and are mounted to the lower side of a base plate (68), which as part of a cover encapsulating in sealing manner the driven end of the mixing screw (32) is sealingly and detachably mounted to the gear housing (22).

9. Mixer defined in one of claims 1 to 7, characterized in that the screw drive (36, 60) is affixed to a lower flange (72) of the support housing (48).

10. Mixer defined in one of the preceding claims, characterized in that the height of the detachable hookup unit (14) and in consequence the diameter of the lower container aperture are designed in such manner that upon pivoting its upper flange (16) about a connection point a large pivot angle of the container and the mixing screw in it can be achieved to make possible assembly or disassembly of the mixing screw (32, 34) into or from the mixing container (10) installed on an operational stage.

## Revendications

1. Mélangeur conique à vis, comportant une chambre de mélange (10) s'élargissant de façon conique vers le haut, un orifice d'évacuation du produit (56) dans la zone inférieure de la chambre de mélange, une unité de raccordement (14) reliée à l'extrémité inférieure de la chambre de mélange, une tête tournante montée, à son extrémité inférieure, sur paliers dans l'unité de raccordement, tête dans laquelle est montée l'arbre (32), entraîné en rotation, d'une vis mélangeuse, dépassant dans la chambre de mélange, inclinée par rapport à l'axe vertical de cette dernière, et portant des palettes de malaxage, et comportant également un organe de guidage monté dans l'unité de raccordement et entraîné en rotation autour de l'axe central vertical de la chambre de mélange, pour réaliser un mouvement périphérique de la vis mélangeuse le long de la paroi du mélangeur,
caractérisé par les caractéristiques suivantes :
- l'unité de raccordement (14) est constituée d'une partie supérieure conique (15) prolongeant la paroi de la chambre de mélange (10) et comportant l'orifice d'évacuation du produit (56) et des pattes d'armature, ainsi qu'une partie cylindrique inférieure (18) ;
- l'organe de guidage est constitué d'une couronne porteuse horizontale (24), présentant une denture extérieure, cette couronne étant guidée et montée dans un carter de réducteur (22) fixé à la face inférieure de la partie cylindrique (18) et traversée par l'arbre (32) de la vis, comportant un carter de palier (48) qui enveloppe cet arbre;
- la tête tournante (26), qui est fixée sur la couronne porteuse (24) et dont l'étanchéité, par rapport à la partie cylindrique (18) de l'unité de raccordement (14), est assurée au moyen d'une garniture mécanique d'étanchéité (44), forme, avec sa face supérieure (28), la limite inférieure de la chambre de mélange (10) et comporte un carter traversant (27), incliné par rapport à l'axe médian vertical de la chambre de mélange, dans lequel est installé l'arbre de la vis (32), entouré par des paliers (38) et des joints d'étanchéité (40).

2. Mélangeur suivant la revendication 1, caractérisé en ce que la tête tournante (26) présente une face supérieure (28) bombée vers le haut, sur laquelle est adaptée l'extrémité inférieure de la palette, ou des palettes de la vis mélangeuse.

3. Mélangeur suivant la revendication 1 ou la revendication 2, caractérisé en ce que la tête tournante (26) peut, à sa partie supérieure bombée (28), être chauffée par un dispositif à double paroi ou par des canaux de chauffage rapportés à cet endroit.

4. Mélangeur suivant l'une quelconque des revendications précédentes, caractérisé en ce que la tête tournante (26) et le carter traversant incliné (27) forment ensemble une unité de construction rigidifiée, qui est raccordée, de façon démontable, avec la face supérieure de la couronne porteuse (24).

5. Mélangeur suivant la revendication 4, caractérisé en ce que l'arbre de la vis (32) est monté dans une zone inférieure du carter traversant (27) ainsi que dans le carter de palier (48) fixé sur la face inférieure de ce dernier, et que son étanchéité est réalisée dans une zone supérieure, tournée vers la chambre de mélange (10).

6. Mélangeur suivant l'une quelconque des revendications précédentes, caractérisé en ce qu'une partie supérieure du carter de réducteur (22), ainsi que la partie cylindrique (18) de l'unité de raccordement (14), raccordée par bride à la chambre de mélange (10), sont exécutées avec des alésages ajustés, qui sont situés en face de la paroi extérieure cylindrique (42) de la tête tournante (26), fixée sur la couronne porteuse, avec la distance nécessaire pour disposer, dans l'intervalle, la garniture mécanique d'étanchéité (44).

7. Mélangeur suivant la revendication 6, caractérisé en ce que la partie conique supérieure (15) de l'unité de raccordement (14) est raccordée par une bride supérieure (16), formant prolongement, à la bride inférieure (12) de la chambre de mélange (10), et comporte, en dehors de l'orifice latéral d'évacuation du produit (50), diverses brides pour armatures, hublots, orifices d'inspection, et similaires.

8. Mélangeur suivant l'une quelconque des revendications précédentes, caractérisé en ce que le moteur (36) et le réducteur (60) du moteur d'entraînement de la vis (60) sont accouplés à l'arbre de la vis (32) par l'intermédiaire d'un train de pignons coniques (64, 66) et qu'ils sont disposés sur la face inférieure d'une plaque de fond (68), qui, en tant que partie d'un capotage (70) enveloppant la partie moteur de la vis mélangeuse (32), est fixée, de façon démontable et étanche, sur le carter du réducteur (22).

9. Mélangeur suivant l'une quelconque des revendications 1 à 7, caractérisé en ce que l'entraînement de la vis (36, 60) est fixé sur une bride inférieure (72) du carter de palier (48).

10. Mélangeur suivant l'une quelconque des revendications précédentes, caractérisé en ce que la hauteur de l'unité de raccordement (14) démontable, et, avec elle, le diamètre de l'ouverture inférieure de la chambre, sont dimensionnés pour qu'en faisant pivoter sa bride supérieure (16) autour d'un point de raccordement, on puisse obtenir, avec la vis à l'intérieur de la chambre de mélange (10), un grand angle d'inclinaison qui permette la mise en place de la vis mélangeuse (32, 34) dans la chambre de mélange (10) installée sur une plate-forme de travail, ou son démontage de cette chambre de mélange (10).
